# DEMANDE DE BREVET EUROPEEN

(11) **EP 4 647 851 A1**
(43) Date de publication de la demande: **12.11.2025**
(21) Numéro de dépôt: 24174944.9
(22) Date de dépôt: 08.05.2024
(51) Int. Cl.: G04B 5/16, G04B 5/18

(54) **MASSE OSCILLANTE ANNULAIRE ET PIECE D HORLOGERIE COMPORTANT UNE TELLE MASSE OSCILLANTE**

(71) Demandeur: Montres Breguet S.A., 1344 L'Abbaye (CH)
(72) Inventeur: GUILLAUME, Laurent, 1347 Le Sentier (CH); GUIGNARD, Alexandre, 25160 Labergement Sainte Marie (FR); HADEY, Nicolas, 1347 Le Sentier (CH)
(74) Mandataire: ICB SA

(57) **Abrégé**

L'invention concerne une masse oscillante (1) pour pièce d'horlogerie à remontage automatique comportant un anneau d'entraînement (2) comprenant une première partie de transmission (20) munie d'une denture coaxiale (21) pour entraîner le remontage de la pièce d'horlogerie et une seconde partie de support (22), et comprenant un secteur lourd (3) ou fixé à la seconde partie de support de l'anneau d'entraînement (2). Selon l'invention, le secteur lourd (3) est fixé à l'anneau d'entrainement en plusieurs points via des plots (4) présentant un méplat pour former un réservoir agencé pour recevoir de la colle.

## Description

### Domaine technique de l'invention

L'invention se rapporte à une masse oscillante annulaire comportant un anneau d'entraînement comprenant une partie annulaire de transmission munie d'une denture coaxiale à l'anneau, et un secteur lourd fixé à l'anneau d'entraînement. La présente invention concerne également un mouvement d'horlogerie et une pièce d'horlogerie à remontage automatique qui comprennent respectivement la masse oscillante annulaire de l'invention.

### Arrière-plan technologique

On connait des montres automatiques équipées d'une masse oscillante annulaire. Cette masse oscillante est logée dans un passage circulaire aménagé autour du mouvement à l'intérieur de la boîte de montre. Des galets de roulement sont également agencés en bordure du passage pour supporter et guider la masse oscillante, de manière à ce qu'elle soit libre de tourner à l'intérieur du passage. L'anneau d'entraînement peut par exemple présenter une denture intérieure, grâce à laquelle les mouvements de rotation de la masse oscillante sont transmis mécaniquement au barillet du mouvement. La masse oscillante assure ainsi le remontage automatique du ressort de barillet.

Un problème que l'on rencontre avec de telles masses oscillantes est qu'elles se déforment facilement lors de leur assemblage, notamment lorsque l'assemblage des éléments constituant la masse oscillante annulaire est effectué via des pions ou plots chassés. De telles déformations peuvent nuire au bon fonctionnement de la masse oscillante et à la qualité perçue de la pièce.

Un autre problème lié à de telles masses oscillantes et que les pions ou plots peuvent se déloger sous l'effet de chocs et en viennent à abimer d'autres pièces du mouvement.

### Résumé de l'invention

L'invention a notamment pour objectif de pallier les différents inconvénients de l'art antérieur.

L'invention a pour objectif de fournir une masse oscillante annulaire sans générer de contraintes pouvant détériorer la géométrie de l'anneau denté, tout en fournissant une tenue aux chocs améliorée.

A cet effet, la présente invention concerne une masse oscillante pour pièce d'horlogerie à remontage automatique comportant un anneau d'entraînement comprenant une première partie de transmission munie d'une denture coaxiale pour entraîner le remontage de la pièce d'horlogerie et une seconde partie de support, et comprenant un secteur lourd fixé à la seconde partie annulaire de support de l'anneau d'entraînement.

Selon l'invention, le secteur lourd est fixé à l'anneau d'entrainement en plusieurs points via des plots présentant un méplat pour former un réservoir agencé pour recevoir de la colle.

Conformément à d'autres variantes avantageuses de l'invention :
- l'anneau d'entrainement présente un épaulement entre la première partie annulaire et la seconde partie annulaire de l'anneau d'entrainement, la première partie annulaire et la seconde partie annulaire s'étendant dans des plans parallèles différents ;
- le secteur lourd présente un épaulement complémentaire à l'épaulement de l'anneau d'entrainement ;
- la seconde partie annulaire et le secteur lourd comprennent respectivement des ouvertures et des trous pour recevoir les plots ;
- les plots présentent une tête et un corps, le méplat s'étendant du pied vers la tête sur une partie de la longueur du corps du plot ;
- le corps de chaque plot (4) présente un chanfrein ;
- les trous présentent un diamètre inférieur au diamètre du pied du plot ;
- la tête des plots affleurent avec la surface de la seconde partie annulaire de support.

L'invention concerne aussi un mouvement horloger et une pièce d'horlogerie comprenant une masse oscillante conforme à l'invention.

L'invention concerne également un procédé d'assemblage d'une masse oscillante conforme à l'invention, le procédé comprenant les étapes suivantes :
- fournir un anneau d'entrainement et un secteur lourd ;
- usiner l'anneau d'entrainement et le secteur lourd pour former des ouvertures et des trous ;
- déposer une goutte de colle dans chacun des trous du secteur lourd ;
- placer des plots dans les ouvertures de l'anneau d'entrainement puis les chasser dans les trous, pour former la masse oscillante;
- passer la masse oscillante au four pour polymériser la colle.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue de dessous d'une masse oscillante selon l'invention ;
- la figure 2 représente une vue en perspective de dessus d'une masse oscillante selon l'invention ;
- la figure 3a représente une vue éclatée d'une masse oscillante selon l'invention ;
- la figure 3b illustre une vue détaillée d'un plot de la masse oscillante selon l'invention ;
- la figure 4 représente une vue en coupe selon a ligne V-V de la figure 1.

### Description détaillée de l'invention

La figure 2 est une vue en perspective d'une masse oscillante annulaire 1 conforme à l'invention.

L'invention est décrite dans le cas d'une masse oscillante annulaire, et convient également pour une masse oscillante classique en forme de demi-disque.

La masse oscillante 1 représentée comporte un anneau d'entraînement 2 et un secteur lourd 3. Conformément à l'invention, l'anneau d'entraînement comprend une première partie annulaire de transmission 20 munie d'une denture 21 pour entraîner le remontage de la pièce d'horlogerie et une seconde partie annulaire de support 22. Comme le montre la figure 2, le secteur lourd 3 est porté par et solidaire de la seconde partie annulaire 22, alors que la première partie annulaire 20 de transmission présente une denture intérieure concentrique 21.

Le secteur lourd est réalisé dans un matériau présentant une masse volumique élevée, plus élevée que les matériaux généralement utilisés pour une masse oscillante, tels que l'or ou le tungstène.

L'anneau d'entrainement 2 présente un épaulement 23 entre la première partie annulaire 20 et la seconde partie annulaire 22 de l'anneau d'entrainement, la première partie annulaire et la seconde partie annulaire se trouvant dans des plans parallèles différents. Le secteur lourd 3 présente également un épaulement 30 de forme complémentaire à l'épaulement 23 de la partie annulaire, le secteur lourd 3 présentant ainsi une première portion cylindrique 31 en contact avec la seconde partie annulaire 22 et une seconde portion cylindrique 32 reposant sur de la denture 21.Avantageusement, un espace est présent entre la denture 21 et la seconde portion cylindrique 32 pour permettre de compenser les jeux d'assemblage lors de la fixation du secteur lourd à l'anneau d'entrainement.

En se référant aux figures 1 et 3, on peut observer que le secteur lourd 3 est solidarisé à la seconde partie annulaire de support 22 au moyen de plots 4. Ces plots 4 présentent une tête 40 et un corps 41 comprenant un méplat 42 pour former un réservoir 5 agencé pour recevoir de la colle lorsque les lots sont assemblés.

Ces plots 4 sont agencés pour être châssés dans des ouvertures 220 et des trous 222 respectivement usinés dans la seconde partie annulaire 22 et dans le secteur lourd 3. Comme on peut l'observer à la figure 4, l'ouverture 220, présente une première section d'un diamètre correspondant au diamètre de la tête 40 du plot 4, et une deuxième section d'un diamètre correspondant au diamètre du corps 41 du plot 4, la deuxième section ayant un diamètre inférieur au diamètre de la première section. Un tel agencement permet à la tête 40 du plot 4 d'affleurer avec la surface de la seconde partie annulaire 22.

Le secteur lourd 3 présentent des trous 222, de préférence des trous borgnes, dont le diamètre est inférieur au diamètre du corps des plots 4 pour effectuer un montage en force, ou un châssage. On peut observer aux figures 3b et 4, que le corps 41 du plot 4 présente un méplat 42 s'étendant du bas du corps 41 vers la tête 40 sur une partie de la hauteur du corps. Un tel agencement permet de former un réservoir 5 pour de la colle lors de l'assemblage des trois éléments, à savoir l'anneau d'entrainement 2, le secteur lourd 3 et le plot 4. La colle permet ainsi de fournir un assemblage plus fiable de l'ensemble tout en permettant de diminuer les contraintes lors de l'assemblage.

Un autre avantage d'un tel méplat est qu'il permet de faciliter le chassage des plots, le méplat permettant de former un espace vide et éviter que le plot provoque un effet d'un piston lors de son chassage. L'effet piston provoque une déformation du secteur lourd 3 à cause de l'air emprisonné dans le trou 222 par le plot 4 et empêche le chassage du plot 4 jusqu'au fond du trou.

On remarquera également à la figure 4 que les plots 4 présente un chanfrein 43 sur l'extrémité libre du corps 42 pour faciliter l'introduction des plots 4 dans les trous 222.

L'invention concerne également un procédé d'assemblage d'une masse oscillante telle que décrite précédemment.

Le procédé d'assemblage de la masse oscillante comprend les étapes suivantes :
- fournir un anneau d'entrainement 2 et un secteur lourd 3 ;
- usiner l'anneau d'entrainement et le secteur lourd pour former des ouvertures 220 et des trous 222 ;
- déposer une goutte de colle dans chacun des trous 222 du secteur lourd ;
- placer des plots 4 dans les ouvertures 220 de l'anneau d'entrainement 2 puis les chasser dans les trous 222, pour former la masse oscillante 1 ;
- une fois la masse assemblée, la passer au four pour polymériser la colle.

La masse oscillante selon l'invention est prévue pour être montée dans un mouvement horloger pour une montre automatique et assurer le remontage du mouvement. Une telle montre comporte classiquement un accumulateur d'énergie, souvent un barillet, prévu pour coopérer avec la masse oscillante, pour assurer cette fonction. Ainsi, la masse oscillante permet de fournir l'énergie à l'accumulateur, en armant le ressort de ce dernier. L'accumulateur d'énergie sert à alimenter une base de temps du mouvement, elle-même assurant l'entraînement du rouage.

## Revendications

1. Masse oscillante (1) pour pièce d'horlogerie à remontage automatique comportant un anneau d'entraînement (2) comprenant une première partie de transmission (20) munie d'une denture coaxiale (21) pour entraîner le remontage de la pièce d'horlogerie et une seconde partie de support (22), et comprenant un secteur lourd (3) fixé à la seconde partie de support (22) de l'anneau d'entraînement (2), **caractérisée en ce que** le secteur lourd (3) est fixé à l'anneau d'entrainement (2) en plusieurs points via des plots (4) présentant un méplat (42) pour former un réservoir (5) agencé pour recevoir de la colle.

2. Masse oscillante (1) selon la revendication 1, **caractérisée en ce que** l'anneau d'entrainement (2) présente un épaulement (23) entre la première partie annulaire (20) et la seconde partie annulaire (22) de l'anneau d'entrainement (2), la première partie annulaire et la seconde partie annulaire s'étendant dans des plans parallèles différents.

3. Masse oscillante (1) selon la revendication 1 ou 2, **caractérisée en ce que** le secteur lourd présente un épaulement (30) complémentaire à l'épaulement (23) de l'anneau d'entrainement (2).

4. Masse oscillante (1) selon la revendication 1 ou 2, **caractérisée en ce que** la seconde partie (22) et le secteur lourd (3) comprennent respectivement des ouvertures (220) et des trous (222) pour recevoir les plots (4).

5. Masse oscillante (1) selon l'une des revendications 1 à 4, **caractérisée en ce que** les plots (4) présentent une tête (40) et un corps (41), le méplat (42) s'étendant du corps (41) vers la tête (40) sur une partie de la longueur du corps du plot.

6. Masse oscillante (1) selon la revendication 5, **caractérisée en ce que** le corps (41) de chaque plot (4) présente un chanfrein (43).

7. Masse oscillante (1) l'une des revendications 1 à 6, **caractérisée en ce que** les trous (222) présentent un diamètre inférieur au diamètre du pied du plot.

8. Masse oscillante (100) selon l'une des revendications 1 à 7, **caractérisé en ce que** la tête (40) des plots affleure avec la surface de la seconde partie annulaire de support (22).

9. Mouvement horloger comprenant une masse oscillante (1) selon l'une des revendications 1 à 8.

10. Pièce d'horlogerie comprenant un mouvement horloger selon la revendication 9.

11. Procédé d'assemblage d'une masse oscillante (1) selon l'une des revendications 1 à 8, **caractérisé en ce qu'**il comprend les étapes suivantes :
- fournir un anneau d'entrainement (2) et un secteur lourd (3) ;
- usiner l'anneau d'entrainement et le secteur lourd pour former des ouvertures (220) et des trous (222) ;
- déposer une goutte de colle dans chacun des trous (222) du secteur lourd ;
- placer des plots (4) dans les ouvertures (220) de l'anneau d'entrainement (2) puis les chasser dans les trous (222), pour former la masse oscillante (1) ;
- passer la masse oscillante (1) au four pour polymériser la colle.
